# EUROPÄISCHE PATENTANMELDUNG

(11) **EP 4 764 142 A1**
(43) Veröffentlichungstag der Anmeldung: **24.06.2026**
(21) Anmeldenummer: 25215040.4
(22) Anmeldetag: 11.11.2025
(51) Int. Cl.: E06B 9/17

(54) **KONSOLE FÜR EINE SONNENSCHUTZANLAGE, MIT EINEM BEFESTIGUNGSSYSTEM ZUR FESTLEGUNG DER KONSOLE IN BEZUG AUF EINE FÜHRUNGSSCHIENE ODER EIN SONSTIGES PROFIL**

(30) Priorität: 20.12.2024 DE 102024139467
(71) Anmelder: WAREMA Renkhoff SE, 97828 Marktheidenfeld (DE)
(72) Erfinder: Zeitz, Dominik, 97753 Karlburg (DE); Bauer, Lukas, 97837 Erlenbach (DE); Schmöger, Felix, 97828 Marktheidenfeld (DE); Schenk, Thomas, 97816 Lohr (DE)
(74) Vertreter: Boult Wade Tennant LLP

(57) **Zusammenfassung**

Ein Befestigungssystem dient zur Festlegung von Konsolen (14) einer Sonnenschutzanalage (10) in Bezug auf eine Führungsschiene oder ein sonstiges Profil, wobei die Konsole ein Schwert (16) aufweist, das in einen Profilquerschnitt (18) des Seitenteils oder der Führungsschiene oder eines mit dieser verbundenen Senkrechtprofils oder eines sonstigen Profil eingesteckt ist und das Schwert (16) Anlagestellen (32, 40) an den Innenflächen des Profilquerschnittes (18) aufweist, deren Positionen im Profilquerschnitt (18) in der Höhe versetzt voneinander liegen. Um ein Optimierung der Toleranzen zur Verminderung von Kippstellungen bei gleichzeitig leichtgängiger Montage zu ermöglichen, ist vorgesehen, dass das Schwert (16) im Längsschnitt eine Kontur mit einer ersten Anlagestelle (40) im hinteren Bereich und einer zweiten flächigen oder linienförmigen Anlagestelle (32) im vorderen Bereich aufweist, wobei ein in den Profilquerschnitt (18) eingestecktes Ende (24) des Schwertes (16) unterhalb oder oberhalb der ersten Anlagestelle (32) eine Aussparung aufweist, und zwischen dem unteren Ende (24) des Schwerts (16) und der zweiten Anlagestelle (32) zur Bildung der Aussparung ein Übergang vorgesehen ist.

## Beschreibung

Die Erfindung betrifft gemäß dem Oberbegriff von Anspruch 1 ein Befestigungssystem zur Festlegung von Konsolen einer Sonnenschutzanalage in Bezug auf eine Führungsschiene oder ein sonstiges Profil, wobei die Konsole ein Schwert aufweist, das in einen Profilquerschnitt eines Seitenteils oder der Führungsschiene oder eines mit dieser verbundenen Senkrechtprofils oder eines sonstigen Profil eingesteckt ist und das Schwert Anlagestellen an den Innenflächen des Profilquerschnittes aufweist, deren Positionen im Profilquerschnitt in der Höhe versetzt voneinander liegen.

Es gibt zwei unterschiedliche Konstruktionsprinzipien für derartige Konsolen mit Schwertern, nämlich Gusskonsolen mit meist viereckig konturierten Schwertern (siehe z.B. die DE 84 11 831 U1) und Konsolen, die als Blechbiegeteile aus Stahlblech hergestellt werden, wobei die Schwerter nicht notwendigerweise mit dem Seitenteil der Konsole einstückig ausgebildet sind. Beispiele für derartige Konsolen sind aus der EP 1 775 416 B1 oder der EP 3 770 373 A1 bekannt.

Gegenüber von den Führungsschienen unabhängigen Anbringungsarten der Seitenteile, die z.B. ein Einhängen in Halterungen oder eine Verankerung in Schwenklagern vorsehen können, bietet die Festlegung über die Schwerter insbesondere in Profilquerschnitten an Führungsschienen den Vorteil, dass der Sonnenschutzbehang, z.B. ein Rollladenpanzer oder eine seitlich geführte Markise bei der Montage bereits einfach auf den Führungsschieneneinlauf ausgerichtet werden kann. Es können aber auch andere Arten von Markisen ohne seitliche Führung mit solchen Befestigungssystemen montiert werden.

Bei der Auslegung der Konstruktion ist darauf zu achten, dass die Schwerter und die Profilquerschnitte so ausgelegt sind, dass unter allen Umständen eine Montage gewährleistet ist. Dabei sind alle möglichen Toleranzen der in der Regel als Aluminiumstrangpressprofile gefertigten Profilschienen, die den Profilquerschnitt ausbilden, sowie der Schwerter und Konsolen berücksichtigt werden. Dies wird dadurch noch erschwert, dass durch Lackierungen, Pulveraufträge und dgl. optionale Maßabweichungen vorhanden sein können, die bei der Auslegung der Passung zwischen den Schwertern und den Profilquerschnitten berücksichtigt werden müssen.

Um einerseits eine sichere Montage unter allen Umständen zu ermöglichen, bei denen besonders kleine Innenmaße des Profilquerschnitts auf besonders groß ausgefallene Schwerter treffen, wird daher konstruktiv eher ein großes Spiel vorgesehen, dass dann bei einer ungünstigen Paarung zu einem sehr lockeren Sitz des Schwertes in dem Profilquerschnitt führen kann.

Während früher eine endgültige Befestigung der Schwerter mittels zweier Schrauben kippfrei erfolgte, ist man seit einigen Jahren bei einigen Anlagentypen, wie z.B. Fenstermarkisen, dazu übergegangen, nur noch eine Verschraubungsstelle vorzusehen. Dadurch ist aber eine Rotation um den Befestigungspunkt ermöglicht, die in Verbindung mit den zuvor erörterten Toleranzen dazu führen kann, dass die gesamte Anlage in Bezug auf den Profilquerschnitt eine gekippte Lage einnimmt. Während dies funktional nicht weiter störend sein muss, führt dies dennoch dazu, dass eine Blende des Anlagenkastens nicht mehr bündig am Referenzobjekt anliegt. Es entsteht ein keilförmiger Spalt oberhalb des Kastens, der in Verbindung mit der abkippenden Blende optisch sehr störend sein kann. In dem vergrößerten Spalt kann sich auch Schmutz absetzen.

Es ist bereits eine Lösung der eingangs genannten Art bekannt, bei welcher die zweite Anlagestelle und die erste Anlagestelle jeweils als rippenartiger Wulst auf einer verkleinerten, im Grunde aber rechteckig ausgebildeten Schwertkontur ausgebildet sind. Es hat sich gezeigt, dass sich hierdurch zwar das Kippen begrenzen lässt, allerdings das Einstecken des Schwertes in den Profilquerschnitt erschwert werden kann.

Die Aufgabe der vorliegenden Erfindung besteht darin, ein Kippen des Schwertes gegenüber der Idealposition zu minimieren und die Montage des Schwertes im Profilquerschnitt zu vereinfachen.

Erfindungsgemäß wird die Aufgabe durch ein Befestigungssystem der eingangs genannten Art gelöst, bei welchem das Schwert im Längsschnitt eine Kontur mit einer in der Nähe des Schwertendes ausgebildeten ersten Anlagestelle im hinteren Bereich und in der Nähe des Endes des Profilquerschnitts und mit einer flächigen oder linienförmigen zweiten Anlagestelle im vorderen Bereich aufweist, wobei ein in den Profilquerschnitt eingestecktes Ende des Schwertes unterhalb oder oberhalb der zweiten Anlagestelle eine Aussparung aufweist, und zwischen dem Ende des Schwertes und der zweiten Anlagestelle zur Bildung der Aussparung ein Übergang vorgesehen ist.

Die erfindungsgemäße Lösung bietet den Vorteil, dass sich das Schwert Dank der Aussparung am unteren Ende leicht mit der unteren Anlagestelle in den Profilquerschnitt einführen lässt und dann geführt über den Übergang bis zur oberen Anlagestelle in den Profilquerschnitt hineingleitet. In der Endposition liegt das Schwert an den Innenflächen des Profilquerschnitts nur noch an den beiden Anlagestellen an, wobei sich die Maße zur Optimierung zum Erreichen eines minimalen Kippens anpassen lassen, ohne dass ein Verklemmen des Schwertes beim Einstecken in den Profilquerschnitt zu befürchten ist.

Die Anlage an den beiden in der Höhe versetzt liegenden Anlagestellen wird durch die Schwerpunktlage des Kastens erreicht. Da der Schwerpunkt vor dem Profilquerschnitt liegt, werden die Schwerter in diese Position bewegt und können unter normalen Bedingungen nicht nach hinten im Rahmen des vorhandenen Spiels zum Profilquerschnitt wegkippen.

Gegenüber der Lösung mit den rippenartigen Wulsten ist der Querschnitt hierbei im Bereich der oberen Anlagestelle insgesamt vergrößert ausgebildet, während er im Bereich der unteren Anlagestelle gegenüber dieser vorbekannten Lösung verkleinert ist. In Verbindung mit dem absatzfreien Übergang zwischen dem unteren Ende des Schwertes und der oberen Anlagestelle im vorderen Bereich ergibt sich ein erleichterter Montagevorgang, ohne dass sich das Schwert verkanten oder mit einem Vorsprung an der Öffnung des Profilquerschnittes verhaken kann.

Während hier zumeist eine Lösung beschrieben wird, bei welcher das Schwert am Seitenteil befestigt ist und von oben in einen Profilquerschnitt eingesteckt wird, ist auch eine Lösung umfasst, bei welcher, das Schwert starr zu Führungsschiene festgelegt ist und nach oben übersteht, so dass dann das Seitenteil mit einem geeigneten Profilquerschnitt ausgebildet ist, der von oben auf das feststehende Schwert gesetzt wird. Entsprechend verkehren sich auch die oberen und unteren Anlagestellen, so dass dann entsprechend auch die Lageangaben, die diese Anlagestellen in Bezug nehmen, umzukehren sind.

In einer bevorzugten Ausgestaltung der Erfindung ist vorgesehen, dass der Übergang aus in Bezug auf die Einsteckrichtung schrägen und/oder gekrümmten Abschnitten besteht. Grundsätzlich sind alle Ausgestaltungen möglich und vorteilhaft, die auf die Ausbildung von Kanten und Absätzen im Übergangsbereich verzichten, die den Einführvorgang behindern könnten. Sollten diese konstruktiv erforderlich sein, z.B. bei Ausnehmungen für den Eingriff von Befestigungselementen, die das Schwert gegen Herausziehen aus dem Profilsquerschnitt sichern, ist in diesem Bereich wenigstens der der zweiten Anlagestelle näher liegende Rand der Ausnehmung mit besonderer Sorgfalt zu konzipieren und ggf. abzurunden oder abzuschrägen.

Weiterhin bevorzugt ist es, dass alle Abschnitte unterhalb der zweiten Anlagenstelle geneigt oder gekrümmt in Bezug auf den Profilquerschnitt ausgerichtet sind. Durch diese Ausbildung des Übergangs ohne parallel zu Innenwandung des Profilquerschnitts liegende Bereiche lässt sich ein besonders einfaches Einführen des Schwertes in den Profilquerschnitt erreichen.

In einer weiteren möglichen Ausführungsform der Erfindung kann vorgesehen sein, dass die zweite Anlagestelle flächig parallel zum Profilquerschnitt ausgebildet ist. Diese Lösung kann alternativ zur linien- oder punktförmigen Anlage an der Innenwandung des Profilsquerschnitts gewählt werden, wenn hohe Anlagekräfte zu erwarten sind. Die flächige Ausbildung geht dann unmittelbar in den Übergangsbereich zum unteren Ende hin über.

In einer weiteren bevorzugten Ausführungsform der Erfindung kann vorgesehen sein, dass oberhalb der oberen Anlagestelle ein Vorsprung vorgesehen ist, der als Anschlag die Einstecktiefe des Schwertes in den Profilquerschnitt definiert. Durch diese Maßnahme befindet sich das Schwert nach dem Einstecken in den Profilquerschnitt ohne weiteres in der gewünschten Endposition und muss in seine Lage nicht mehr korrigiert werden.

Es kann weiterhin von Vorteil sein, dass zwischen der Anlagestelle und dem Vorsprung ein Freistich vorgesehen ist. Dieser sorgt dafür, dass immer eine sichere Anlage des Schwertes am Vorsprung erreicht wird und die optimale Position auch unter ungünstigen Bedingungen eingenommen wird, z.B. wenn sich an dieser Stelle Schmutz oder Materialreste angesammelt haben sollten. Ggf. kann durch den Freistich auch eine Nachbearbeitung der Schwerter auf Maß an dieser Stelle erleichtert werden.

Eine vorteilhafte Weiterbildung der Erfindung sieht vor, dass die erste Anlagestelle durch einen Konturvorsprung ausgebildet ist. Die eher linienförmige Ausbildung der unteren Anlagestelle erlaubt auch hier eine Annäherung an ideale Abmessungen zur Minimierung der verbleibenden Kippneigung bei gleichzeitig vereinfachtem Einsteckvorgang.

Hierzu ist in einer weiteren bevorzugten Ausgestaltung der Erfindung vorgesehen, dass sich die Kontur des Schwertes oberhalb der unteren Anlagestelle verjüngt. Durch diese Maßnahme wird das Einführen des Schwertes in einer anfänglich nach hinten gekippten Lage des Schwertes erleichtert, da an dieser Stelle entsprechend ein großes Spiel zwischen der Schwertkontur und dem Profilquerschnitt vorhanden ist.

In einer besonders bevorzugten Ausführungsform der Erfindung ist vorgesehen, dass oberhalb der unteren Anlagestelle ein Konturvorsprung vorgesehen ist, der ein Kippen der Konsole im Profilquerschnitt begrenzt. Durch diese Maßnahme liegt die größte Breite des Schwertes im Bereich der oberen Anlagestelle vor, wobei immer noch ein derart großes Spiel zwischen dem Schwert und dem Profilquerschnitt vorhanden ist, so dass der Einführvorgang nicht behindert werden kann. Durch die Maßnahme wird verhindert, dass das Schwert eine nach hinten überkippte Lage einnehmen kann und der Schwerpunkt der Anlage beim Einführen des Schwertes nicht zu weit nach hinten verlagert werden kann. Dies kann z.B. auch unter hohen Windlasten und entsprechend auf die Sonnenschutzanlage einwirkenden Kräften auch im Betrieb auftreten. Es wird auch sichergestellt, dass der zuvor erörterte Vorsprung zur Bestimmung der Endlage den oberen Rand des Profilquerschnitts trifft.

Weiterhin kann eine Ausgestaltung bevorzugt sein, bei welcher zwischen der unteren Anlagestellt und dem darüberliegenden Konturvorsprung eine konkave Ausnehmung vorgesehen ist.

Durch die konkave Ausnehmung behindert das Schwert nicht das Einführen, gleichzeitig fördert diese Ausbildung in Verbindung mit dem Konturvorsprung, dass das Schwert sich in seiner Endposition nach dem Einführen in der korrekten Position befindet, in welcher die zweite Anlagestelle des Schwertes an der Innenwandung des Profilsquerschnitts anliegt. Auch das Fehlen von jeglichen, nicht abgerundeten Vorsprüngen auf der Rückseite des Schwertes erleichtert den Einsteckvorgang weiter.

Besonders bevorzugt ist eine Ausbildung, bei welcher die Konsolen als Blechbiegeteile oder als mittels Laserbearbeitung aus Flachmaterial aus Stahl- oder Alublech gefertigt sind. Diese Ausbildung erlaubt ohne großen Mehraufwand die Ausbildung des Schwertes mit der gewünschten Kontur, wobei auch andere Fertigungsverfahren zur Anwendung kommen können.

Das Befestigungssystem ist grundsätzlich für alle Arten von Sonnenschutzanlagen, wie z.B. Rollläden, Senkrechtmarkisen, Raffstoren oder dgl. geeignet, die mit ihren Konsolen/Seitenteilen im Bereich des Kastens der Anlage an Profilquerschnitten verankert werden sollen. Die Profilquerschnitte können in Profilkammern von Führungsschienen oder von mit diesen verbundenen Profilschienen ausgebildet sein. Die Anbringung kann auch in Profilquerschnitten von Pfosten-Riegel-Konstruktionen oder sonstigen Fassaden erfolgen.

Weitere Merkmale, Einzelheiten und Vorteile der Erfindung ergeben sich aus dem Wortlaut der Ansprüche sowie aus der nachfolgend anhand der Zeichnung beschriebenen Ausführungsbeispiel. Es zeigen:
Fig. 1 einen Längsschnitt durch einen Profilquerschnitt mit aufgesetzter Sonnenschutzanlage:
Fig. 2 einen vergrößerten Ausschnitt aus Fig. 1;
Fig. 3 einen Längsschnitt einer weiteren Ausführungsform einer Konsole;
Fig. 4 eine vergleichende Darstellung eines Befestigungssystems nach dem Stand der Technik im Vergleich zu einer erfindungsgemäßen Lösung.

In Fig. 1 ist ein Längsschnitt durch ein Befestigungssystem gezeigt, mit welchem eine Sonnenschutzanlage 10, von der hier nur Kastenelemente 12 gezeigt sind, mit Konsolen/Seitenteilen 14 und diesen zugeordneten Schwertern 16 in Profilquerschnitten 18 verankert sind. Die Profilquerschnitte 18 sind Profilschienen 19 zugeordnet, die auch Führungsschienen (nicht gezeigt) für die Führung eines Sonnenschutzbehangs (ebenfalls nicht gezeigt) ausbilden. Bei den Sonnenschutzanlagen kann es sich z.B. um Rollläden, Außenjalousien (Raffstoren) oder Fenstermarkisen handeln.

Im Querschnitt sind der Profilquerschnitt 18 und das Schwert 16 jeweils im Wesentlichen rechteckig ausgebildet, so dass sich die für die Erfindung relevante Formgebung allein aus den in den Abbildungen gezeigten Längsschnitten ergibt.

Wie aus den Abbildungen gut zu erkennen ist, sind an den im Kasten 12 befindlichen Enden 20 der Konsolen 14 Befestigungsöffnungen 22 ausgebildet, die für die hier erörterte Lösung nur insofern relevant sind, als dass sie die Schwerpunktlage der montierten Anlage vor den Führungsschienen bzw. dem Profilquerschnitt 18 veranschaulichen, so dass die Anlage ein Kippmoment im Uhrzeigersinn erfährt.

Das gezeigte Schwert 16 besitzt ebenso wie ein weiteres Schwert am anderen Ende der Sonnenschutzanlage 10 eine sichelartige Gesamtkontur. Diese wird definiert durch ein unteres, in den Profilquerschnitt 18 eingetauchtes Ende 24 des Schwertes, das sich im gezeigten Ausführungsbeispiel nur über ungefähr die halbe Breite des Profilquerschnitts 18 erstreckt. Andere Breiten, bei denen ein geeignet großes Spiel verbleibt, sind ebenfalls möglich,

Auf einer Vorderseite des Schwertes 16 schließt sich ein erster abgerundeter Bereich 26 an, der über einen geneigten Abschnitt 28 in einen zweiten abgerundeten Bereich 30 übergeht, der schließlich in eine zweite, obere Anlagestelle 32 mündet, die flächig parallel zur Innenwandung des Profilquerschnitts 18 ausgebildet sein kann aber nicht muss. Insgesamt ergibt sich gegenüber einem Schwert mit einem rechteckigen Querschnitt somit unterhalb der oberen Anlagestelle 32 des Schwertes 16 an einer Innenwandung des Profilquerschnitts 18 eine Aussparung.

Oberhalb der oberen Anlagestelle 32 schließt sich ein Vorsprung 34 an, der sich in der gezeigten montierten Endposition des Schwertes 16 an den oberen Rand 36 des Profilquerschnitts anlegt und somit die Endposition des Schwertes und damit der gesamten Sonnenschutzanlage in Bezug auf den Profilquerschnitt und damit die Führungsschiene und die Fenster- und/oder Fassadenelemente definiert.

Zwischen der oberen Anlagestelle 32 und dem Vorsprung 34 ist hier ein Freistich 35 vorgesehen.

Auf der hinteren Seite des Schwertes 16 ist ebenfalls ein gerundeter Übergang 38 vorgesehen, der allerdings unmittelbar in eine erste, untere Anlagestelle 40 zur Anlage an der hinteren Innenwandung des Profilquerschnitts 18 vorgesehen ist. Von dort aus verläuft die Kontur des Schwertes 16 über eine konkaven Ausnehmung 42 nach oben bis zu einem abgerundeten Konturvorsprung 44 in der Nähe des oberen Endes des Schwertes 16.

Der Konturvorsprung definiert im Längsschnitt die größte Breite des Schwertes 16 zwischen sich und der oberen Anlagestelle 32 an der Vorderseite des Schwertes. Dadurch ist der mögliche Kippwinkel des Schwertes 16 im Profilquerschnitt 18 bis auf das verbleibende Spiel zwischen dem Konturvorsprung 44 und der hinteren Innenwandung des Profilquerschnitts stark beschränkt.

Fig. 3 zeigt eine mögliche Ausführungsform, bei welcher in den Übergang zwischen dem unteren Schwertende 24 und der zweiten oberen Anlagestelle 32 eine Ausnehmung vorgesehen ist, die sich durch die gesamte Schwertbreite erstreckt. Diese Ausnehmung ist mit einem stark abgerundeten oberen Rand 50 ausgebildet, um den zuvor beschriebenen Einsteckvorgang möglichst wenig zu behindern.

Die Ausnehmung 48 ist dazu vorgesehen, ein nach dem Einsetzen des Schwertes 16 in den Profilquerschnitt 18 Befestigungsmittel (nicht gezeigt) aufzunehmen, die ein Herausziehen des Schwertes 16 verhindern. Die Befestigungsmittel können nach dem Einsetzen des Schwertes beispielsweise durch einen Schlitz in der vorderen Stirnwand des Profilsquerschnitts eingefügt werden.

Die Befestigungsmittel und die Ausnehmung 48 können so konstruktiv abgestimmt sein, dass eine seitliche Verlagerung des Schwertes in dem entsprechend breiter als das Schwert ausgeführten Profilquerschnitt zum Ausgleich von Längenänderungen, Maßabweichungen und Toleranzen ermöglicht ist.

In Fig. 1 ist an der Stelle 46 ein Spaltmaß eingezeichnet, dass sich unter Berücksichtigung aller Fertigungstoleranzen erreichen lässt. Dieses ist im Vergleich zu mit rechteckigen Schwertern unter Berücksichtigung aller Fertigungstoleranzen erreichbaren Spaltmaßen vernachlässigbar, wie in Fig. 4 durch Gegenüberstellung einer Lösung gemäß dem Stand der Technik auf der linken Seite und einer erfindungsgemäßen Lösung auf der rechten Seite veranschaulicht ist.

Auf der linken Seite ist eine Konsole 114 nach dem Stand der Technik gezeigt, deren Schwert 116 einen einfachen rechteckigen Querschnitt aufweist. Der Kasten 12 und der Profilquerschnitt 18 weisen keine Besonderheiten auf.

Die erfindungsgemäße Lösung auf der rechten Seite der Darstellung in Fig, 4 verfügt über ein Schwert 16 mit der erfindungsgemäßen Ausgestaltung der beiden Anlagestellen 32 und 40.

Um eine sichere Montage unter allen Umständen ohne Verklemmen ermöglichen zu können, muss die maximale Schwertbreite bei einem rechteckigen Schwert 116 über dessen Gesamtlänge gesehen deutlich geringer gewählt werden als der effektive horizontale Abstand zwischen der vorderen oberen Anlagestelle 32 und der unteren hinteren Anlagestelle 40 des Schwertes 16, was dann je nach tatsächlich vorhandenen Toleranzen zu erheblichen Kippwinkeln führen kann, die im Fall der Lösung nach dem Stand der Technik durch den Spalt bei 146 und bei der erfindungsgemäßen Lösung durch den Spalt bei 46 veranschaulicht ist.

Im gezeigten Beispielfall konnte die Spaltbreite trotz Berücksichtigung aller Toleranzen von knapp 4 mm auf 0,6 mm gesenkt werden, so dass der Spalt 46 optisch kaum noch wahrnehmbar ist. Die Darstellung der erfindungsgemäßen Lösung auf der rechten Seite in Fig. 4 weicht von den zuvor erörterten Ausführungsformen dahingehend ab, dass der optionale Konturvorsprung 44 hier nicht realisiert ist.

Das Einführen wird trotz dieses näher an den Idealwert angenäherten Horizontalmaßes zwischen den beiden Anlagestellen durch die Aussparung unterhalb der vorderen oberen Anlagestelle 32 und die konkave Ausnehmung 42 erleichtert, da die größte Breite des Schwertes nur im am oberen Rand des Profilquerschnitts 18 liegenden Bereich zwischen der ersten Anlagestelle 32 und dem Konturvorsprung 44 gegeben ist.

Beim Einführen kann die Konsole 14 zunächst gegenüber der gezeigten Darstellung leicht im Gegenuhrzeigersinn, also nach hinten gekippt werden, sofern genügend Raum vorhanden ist, so dass das Ende 24 des Schwertes leicht in den Profilquerschnitt 18 eingeführt werden kann, bis die untere hintere Anlagestelle 44 in den Profilquerschnitt gelangt ist. Bei engem Bauraum kann auch eine rein vertikale Ausrichtung zum Einführen gewählt werden. Die Aussparung unterhalb der vorderen oberen Anlagestelle 32 verhindert ein Aufsetzen oder Verklemmen des Schwertes 16, was beim weiteren Einstecken noch durch die konkave Ausnehmung 42 weiter verbessert ist.

Durch den sich nach oben erweiternden Querschnitt des Schwertes 16 über den geneigten Abschnitt 28 wird das Schwert 16 beim Einstecken automatisch in Richtung seiner korrekten Endstellung verlagert, also im Uhrzeigersinn verdreht, wobei die exakte Positionierung auf dem letzten Stück der Einsteckbewegung zwischen dem gekrümmten Bereich 30 auf der Vorderseite des Schwertes und dem oberen Ende des konkaven Bereichs auf der Rückseite erfolgt, bis sich die obere vordere Anlagestelle 32 an die vordere Innenwandung und schließlich der Vorsprung 34 an den oberen Rand des Profilquerschnitts 18 angelegt hat.

Die Anlage der oberen Anlagestelle 16 an der vorderen Innenwandung des Profilquerschnitts 18 wird durch die Schwerpunktlage der Anlage vor der Schiene unterstützt, wobei der Konturvorsprung 44 auf der Rückseite des Schwertes 16 ein überkipptes Einfügen verhindert und sicherstellt, dass der Vorsprung 34 sicher den oberen Rand des Profilsquerschnitts trifft. Nach dem Einfügen liegt der Konturvorsprung 44 auf der Rückseite des Schwertes aber nicht mehr an der Innenwandung des Profilquerschnitts 18 an.

Die Erfindung ist nicht auf eine der vorbeschriebenen Ausführungsformen beschränkt, sondern in vielfältiger Weise abwandelbar.

Sämtliche aus den Ansprüchen und der Beschreibung hervorgehenden Merkmale und Vorteile, einschließlich konstruktiver Einzelheiten, räumlicher Anordnungen und Verfahrensschritten, können sowohl für sich als auch in den verschiedensten Kombinationen erfindungswesentlich sein.

### Bezugszeichenliste

- 10: Sonnenschutzanlage
- 12: Kasten
- 14: Konsole/Seitenteil
- 16: Schwert
- 18: Profilquerschnitt
- 19: Profilschiene
- 20: Oberes Ende der Konsole
- 22: Befestigungsöffnungen
- 24: Unteres Schwertende
- 26: Erster abgerundeter Bereich
- 28: Geneigter Abschnitt
- 30: Zweiter abgerundeter Bereich
- 32: Zweite (obere) Anlagestelle
- 34: Vorsprung
- 35: Freistich
- 36: Oberer Rand des Profilquerschnitts
- 38: Hinterer gerundeter Übergang
- 40: Erste (untere) Anlagestelle
- 42: Konkave Ausnehmung
- 44: Konturvorsprung
- 46: Spalt
- 48: Ausnehmung
- 50: Abgerundeter Rand

### Stand der Technik:

- 114: Konsole
- 116: rechteckiges Schwert
- 146: Spalt

## Patentansprüche

1. Befestigungssystem zur Festlegung von Konsolen (14) einer Sonnenschutzanalage (10) in Bezug auf eine Führungsschiene oder ein sonstiges Profil, wobei die Konsole ein Schwert (16) aufweist, das in einen Profilquerschnitt (18) eines Seitenteils oder der Führungsschiene oder eines mit dieser verbundenen Senkrechtprofils oder eines sonstigen Profils eingesteckt ist und das Schwert (16) Anlagestellen (32, 40) an den Innenflächen des Profilquerschnittes (18) aufweist, deren Positionen im Profilquerschnitt (18) in der Höhe versetzt voneinander liegen, **dadurch gekennzeichnet, dass** das Schwert (16) im Längsschnitt eine Kontur in den Nähe des Schwertendes mit einer ersten Anlagestelle (40) im hinteren Bereich und in der Nähe des Endes des Profilquerschnitts (18) einer flächigen oder linienförmigen zweiten Anlagestelle (32) im vorderen Bereich aufweist, wobei ein in den Profilquerschnitt eingestecktes Ende (24) des Schwertes (16) unterhalb oder oberhalb der zweiten Anlagestelle (32) eine Aussparung aufweist, und zwischen dem Ende (24) des Schwertes (16) und der zweiten Anlagestelle (40) zur Bildung der Aussparung ein Übergang vorgesehen ist.

2. Befestigungssystem nach Anspruch 1, **dadurch gekennzeichnet, dass** der Übergang aus in Bezug auf die Einsteckrichtung geneigten (28) und/oder gekrümmten Abschnitten (26, 30) besteht.

3. Befestigungssystem nach Anspruch 1 oder 2, **dadurch gekennzeichnet, dass** alle Abschnitte (26, 28, 30) unterhalb der zweiten Anlagestelle (32) geneigt oder gekrümmt in Bezug auf den Profilquerschnitt (18) ausgerichtet sind.

4. Befestigungssystem nach einem der vorgehenden Ansprüche, **dadurch gekennzeichnet, dass** die zweite Anlagestelle (32) flächig parallel zum Profilquerschnitt (18) ausgebildet ist.

5. Befestigungssystem nach einem der vorhergehenden Ansprüche, **dadurch gekennzeichnet, dass** oberhalb der zweiten Anlagestelle (32) ein Vorsprung (34) vorgesehen ist, der als Anschlag die Einstecktiefe des Schwertes (16) in den Profilquerschnitt definiert.

6. Befestigungssystem nach Anspruch 5, **dadurch gekennzeichnet, dass** zwischen der zweiten Anlagestelle (32) und dem Vorsprung ein Freistich (35) vorgesehen ist.

7. Befestigungssystem nach einem der vorgehenden Ansprüche, **dadurch gekennzeichnet, dass** der erste Anlagestelle (40) durch einen Konturvorsprung ausgebildet ist.

8. Befestigungssystem nach einem der vorgehenden Ansprüche, **dadurch gekennzeichnet, dass** sich die Kontur des Schwertes (16) oberhalb der ersten Anlagestelle (40) verjüngt.

9. Befestigungssystem nach einem der vorgehenden Ansprüche, **dadurch gekennzeichnet, dass** oberhalb der unteren Anlagestelle ein Konturvorsprung (44) vorgesehen ist, der ein Kippen der Konsole im Profilquerschnitt (18) begrenzt.

10. Befestigungssystem nach Anspruch 8 und 9, **dadurch gekennzeichnet, dass** zwischen der ersten Anlagestelle (40) und dem darüberliegenden Konturvorsprung (44) eine konkave Ausnehmung (42) vorgesehen ist.

11. Befestigungssystem nach einem der vorgehenden Ansprüche, **dadurch gekennzeichnet, dass** die Konsolen (14) als Blechbiegeteile oder als mittels Laserbearbeitung aus Flachmaterial aus Stahl- oder Alublech gefertigt sind.

12. Befestigungssystem nach einem der vorhergehenden Ansprüche, **dadurch gekennzeichnet, dass** im Übergangsbereich des Schwertes (16) eine Ausnehmung (48) zur Aufnahme von Befestigungsmitteln vorgesehen ist.
